# EUROPÄISCHE PATENTSCHRIFT

(11) **EP 0 825 501 B1**
(45) Veröffentlichungstag und Bekanntmachung des Hinweises auf die Patenterteilung: **12.07.2000**
(21) Anmeldenummer: 97113956.3
(22) Anmeldetag: 13.08.1997
(51) Int. Cl.: G04G 15/00

(54) **Programmgesteuerte Schaltvorrichtung mit Menüsteuerung**
Program controlled switching device with menu command
Dispositif de commutation contrôlé par programme avec commande à menu

(30) Priorität: 16.08.1996 DE 19632881
(43) Veröffentlichungstag der Anmeldung: 25.02.1998
(73) Patentinhaber: LEGRAND GmbH, D-59494 Soest (DE)
(72) Erfinder: Mauz, Erwin, 59505 Bad Sassendorf (DE)
(74) Vertreter: Hanewinkel, Lorenz, Dipl.-Phys.

(56) Entgegenhaltungen:
- EP-A- 0 176 383
- EP-A- 0 332 957
- EP-A- 0 354 487
- CH-A- 653 207
- US-A- 5 477 508
- PATENT ABSTRACTS OF JAPAN vol. 007, no. 249 (P-234), 5.November 1983 & JP 58 132683 A (CASIO KEISANKI KK), 8.August 1983,

## Beschreibung

Die Erfindung betrifft eine Einbauschaltuhr mit einem Mikroprozessor mit einem zugehörigen Steuerprogramm, einem Zeittaktgeber mit Eingabetasten zu einer Programmauswahl, zu einer Einstellung von programmierten Zählern sowie einer jeweiligen Wahlbestätigung und mit einer Anzeigevorrichtung zu einer Programm- und Betriebsdatenanzeige sowie mit mindestens einem Meßsignaleingang, dessen Meßsignal in einem Analog-Digitalwandler digitalisiert und dann programmgemäß verarbeitet wird, sowie mit mindestens einem ausgangsseitig angeschlossen gesteuerten Schalter, wobei Steuerprogramm ein tastensteuerbares Menueprogramm mit einem Hauptmenue und Untermenues und Zähler-Einstellmenuepunkten der programmierten Zähler sowie ein Menueanzeigeprogrammteil und Zählerdarstellungsprogrammteilen umfaßt.

Eine derartige Einbauschaltuhr ist aus "Elektronic Welt '96", Katalog von Conrad Electronic, 92240 Hirschau, gültig ab August '95, S. 71 - 73, 990, 1065 bekannt, wo unter "Dialog Z" UP Zeitschaltuhr eine programmierte Vorrichtung beschrieben ist, die verschiedene Gerätetypen umfaßt, wie Zeitschalter, Dämmerungsschalter, Zufallsschalter u.a., die durch eine Programmselektion zu aktivieren sind und zu denen die zugehörigen Einstellmöglichkeiten nacheinander zur Ausführung angeboten werden. Die numerische Anzeige ermöglicht nur eine beschränkte Programmwahl und Funktionsdarstellung.

Weiterhin sind dort genormte Reihen-Einbauschaltuhren in verschiedenen Ausführungen als "2-Kanal Digitale Wochenschaltuhr" und als "Elektronische Wochenzeitschaltuhr" mit nur 35 mm Breite und numerischer LCD-Anzeige beschrieben. Jeder Gerätetyp ist dabei individuell ausgestaltet. Es werden jeweils ausführliche Bedienungsanleitungen zu allen vorgenannten Schaltgeräten benötigt.

Weiterhin ist in der DE 42 10 874 A1 eine elektronische Zeitschaltuhr beschrieben, die einen Mikroprozessor aufweist, der ein festes Einstellprogramm und ein Betriebsprogramm enthält. Die Bedienfunktionen und die Betriebsfunktionen sind jeweils auf bestimmten Spezialfeldern der Anzeigevorrichtung visualisiert. Dies bedeutet, daß die Anzeigevorrichtung passend zu den Zeitschaltuhr-Funktionen ausgebildet und die gesamte Schaltvorrichtung nur so einsetzbar ist. Die Einstellung neuer Schaltvorgabezeiten und einer neuen Uhrzeit und Datumangabe erfordert eine genaue Kenntnis der Einstell-Bedienfunktionen, die i.a. jeder Schaltvorrichtung als umfangreiche gedruckte Bedienanleitung in einer Vielzahl von Sprachen beizufügen ist.
Die Einstellung der gewünschten Schaltzeiten, die sogenannte Programmierung, erfolgt programmgesteuert jeweils bei Tastenbetätigungen, indem Zählerstände verändert werden und nach Betätigung einer Betätigungstaste in einem Speicher abgespeichert werden, auf den das Betriebssteuerprogramm zugreift.

Weiterhin ist es aus der "Datenbank für PC-Netz" in: Computer persönlich, Ausgabe 23 vom 29.10.1996, S. 82, bekannt, sogenannte Personalcomputer, mit einem Menuesteuerprogramm auszustatten, wobei die jeweils auszuwählenden Funktionen als Textblöcke auf dem Bildschirm neben- und/oder untereinander dargestellt werden und jeweils aktivierte oder aktivierbare Funktionen auf dem Bildschirm durch Negativdarstellung, Fettschrift, Blinkfunktionen und/oder Cursor gekennzeichnet sind. Eine Schaltuhr, die nur wenige Zentimeter breit und hoch sein darf, um in genormten Einbausystemen verwendbar zu sein, bietet keinen Platz für die üblich gebotene Informationsfülle eines Menues mit Untermenues.

Weiterhin ist aus der US 5 477 508 eine digitale Armbanduhr mit einer 6-zeiligen X-numerischen LCD-Anzeige bekannt, die eine Menuesteuerung für die Funktionseinstellungen aufweist, wobei das Hauptmenue verschiedene Betriebsarten, wie Wecker, Stoppuhr und Rechner sowie Zeiteinstellungen auswählen läßt und in den zugehörigen Untermenues die Einstellfunktionen auszuführen sind, wobei entsprechende digitale Zeitdarstellungen oder Zahlenfelddarstellungen zur Anzeige kommen.

Es ist Aufgabe der Erfindung, ausgehend von der eingangs genannten Schaltvorrichtung, eine universell, insbesondere auch als Schaltuhr, verwendbare elektronische Schaltvorrichtung zu schaffen, die auch ohne Bedienungshandbuch von Angehörigen verschiedener Sprachkreise einfach einzurichten und einzustellen ist.

Die Lösung der Aufgabe besteht darin, daß das Programm ein Leitmenue umfaßt, welches über eine Sondertaste oder über eine codierte Schalterkombination auszuwählen ist und mit dem jeweils einem aus verschiedenen darstellbaren Schaltgerätetypen, wie Schaltuhr, Thermostatschaltuhr, Alarmuhr, Dämmerungsschalter und Impulsuhr, ausgewählten Schaltgerätetyp jeweils eine geeignete Auswahl von Hauptmenuepunkten zugeordnet werden kann, und daß das Menueprogramm ein Sprachenauswahlmenü umfaßt, in dem verschiedenen Sprachangaben jeweils eine Menuetexttabelle in der entsprechenden Sprache zugeordnet ist, die jeweils menueauswahlgemäß zur Anzeige zu bringen sind, wozu die Anzeigevorrichtung eine mehrzeilig alphanumerisch ansteuerbare Punktmatrix ist, und daß das Menueanzeigeprogrammteil abhängig von einem jeweils angewählten Menuepunkt, falls dieser ein Hauptmenuepunkt ist, den Tabellentext von diesem und mehreren folgenden Hauptmenuepunkten zur Anzeige bringt oder falls dieser ein Untermenuepunkt ist, den Tabellentext von diesem und mindestens dem zugehörigen Hauptmenuepunkt, und ggf. mind. eine zugehörige Zählerdarstellung auf der Anzeigevorrichtung zur Darstellung bringt.

Die Unteransprüche geben vorteilhafte Weiterbildungen an.

Die erfindungsgemäße Vorrichtung erbringt die Möglichkeit, mit einem einzigen Gerät zahlreiche bisher unterschiedliche Gerätetypen, wie Schaltuhr, Thermostatschaltuhr, Alarmuhr, Dämmerungsschalter und/oder Impulsuhr, zu ersetzen. Etliche solcher Gerätetypen haben Teilfunktionen in gleicher Weise. So haben alle Uhrenarten das Einstellen der Uhrzeit und ggf. der Wochentage und eines Datums gemeinsam. Weiterhin sind Vergleichszeiten für Einschaltzeitpunkte, Ausschaltzeitpunkte oder Schaltzeitdauer aufzunehmen und bereitzuhalten. Außerdem haben manche Steuergeräte digitale oder analoge Meßeingänge zu überwachen, wozu Vergleichswerte aufzunehmen und zu speichern sind. Manche der Funktionen sind grundsätzlich und andere optional vorzusehen.

In der Tabelle 1 ist eine Übersicht eines Leitmenüs gegeben. Wird eine Geräteart ausgewählt, so kann beim Einrichten der Funktion jeweils die Option ausgeübt werden und eine für den jeweils vorgesehenen Zweck die Festlegung getroffen werden, welche Punkte im Menü auftreten sollen. Weitere Menüpunktkombinationen oder weitere Hauptmenüpunkte und Untermenüs lassen sich programmieren und hinzufügen. Dies vereinfacht die Entwicklung neuer Schaltgerätetypen und erhöht deren Produktionsstückzahlen, die Produktlebenszeit und vereinfacht die Lagerhaltung, Reparatur und den Kundendienst. Auch die Einsparung der Handbücher erleichtert die Logistik und den Kundendienst. Die Ergänzung einer weiteren Sprache erfordert nur deren Texttabelle.
Für welche Geräteart jeweils eine Schaltvorrichtung eingesetzt werden soll, wird entweder durch eine spezielle Tastenbedienung beim Einschalten über den Einstieg in das Leitmenü menügesteuert festgelegt, oder in einer anderen Ausführung durch eine Codevorgabe an Eingängen des Mikroprozessors über Lötbrücken oder Schalter festgelegt. Auch läßt sich die Art der Belegung von Meßsignaleingängen, z.B. eines Temperaturfühlers oder eines Helligkeitsensors, zur Festlegung der Geräteart programmgemäß nutzen.

Durch die Auswahl der Muttersprache erhält jeder Bediener die notwendige Information unmißverständlich. Es wird durch die neuartige Strategie jeweils das und nur das auf der Anzeigevorrichtung dargestellt, was im jeweiligen Bedienungsschritt wissenswert ist. So sind textmäßig entweder der gewählte Hauptmenüpunkt und mehrere Folgemenüpunkte angezeigt, so daß nicht benötigte Punkte bildgemäß durch einen Menütastendruck durchlaufen werden können, oder der Hauptmenüpunkt mit dem Untermenüpunkt und den dem zugehörigen Zählerbereich angezeigt wird. Mit der Bestätigungstaste werden jeweils die Zählerbereiche und Untermenüpunkte nach und nach abgearbeitet, wobei die jeweils eingestellten Zählerstände dem entsprechenden Speicherbereich des Betriebsprogramms zugeführt werden.

Die Rückkehr vom Ende eines Untermenüs führt stets zum ursprünglichen Hauptmenüpunkt zurück, so daß bei nachträglich festgestellter Fehleinstellung das Untermenü ganz einfach mit der Bestätigungstaste nochmals aufgerufen werden kann. Die Tastenbedienungen werden programmgemäß nur dann ausgewertet, wenn menügemäß eine zugelassene Funktion vorzunehmen ist. Unmögliche Zeiteinstellungen, fehlende Partner eines Zahlenpaares, unmögliche Datumswerte werden per Programm ausgeschlossen bzw. nachgefordert, wozu zum Menü gespeicherte Ergänzungstexte dienen können.

Eine Bedienungserleichterung ergibt sich durch eine Großzifferndarstellung, die über zwei oder drei Zeilenhöhen reicht, wobei dann nur eine Textzeile für den Hauptmenütext und ggfls. eine für einen Untermenütext vorgesehen sind.

Die Wochentage werden bedienerfreundlich durch sprachübliche Buchstabenkombinationen statt durch Ziffern angezeigt.

Die Tabelle 1 zeigt ein Beispiel für ein Schaltgerät mit einem Schaltrelais, das auf die bis zu vier Ein- und Ausschaltzeitpunkte, die jeweils den Wochentagen zuzuordnen sind, im Schaltuhrbetrieb programmiert werden kann. Sind mehrere Relais vorgesehen, sind weitere Zeilen dafür der Tabelle hinzuzufügen.

Die Bedienung mit nur vier Tasten ist ebenso einfach wie das Stellen einer Uhr oder eines Weckers, da die Anzeige stets Auskunft darüber gibt, was gerade eingestellt wird und ansonsten keinen verwirrenden Ballast zeigt. Die Menütaste ermöglicht nur dann das Weiterschalten zu einem neuen Menüpunkt, wenn die Unterfunktionen zum Abschluß gebracht werden. Der Eintritt, die Fortführung und die Beendigung der Unterfunktionen und Einstellfunktionen werden mit der Bestätigungstaste, der OK-Taste, jeweils veranlaßt. Das Zählen der einzugebenden Zählerstände erfolgt entweder mit der Menütaste, dann sind nur zwei Tasten vorzusehen, oder mit einer Vor- und ggfls. Rückzähltaste. Hierbei läßt sich auch die übliche Schnellzählfunktion bei einer Dauerbedienung vorsehen.

**Tabelle 1**

| Hauptmenüpool | Schaltuhr | Therm.-schaltuhr | Alarmuhr | Dämmerungsschalter | Astron. Dämmerungschalter | Impulsuhr | | |
|---|---|---|---|---|---|---|---|---|
| D, F, GB ... | X | X | X | X | X | X | X | X |
| Uhrzeit | X | X | X | X | X | X | | |
| Datum | X | X | X | | X | X | | |
| Standard Programm | O | O | | | | | | |
| Relais 1 Progr 1 | X | X | | X | | | | |
| Relais 1 Progr 2 | X | X | | X | | | | |
| Relais 1 Progr 3 | X | X | | X | | | | |
| Relais 1 Progr 4 | X | X | | X | | | | |
| geogr. Breite Nord | | | | | X | | | |
| geogr. Breite Süd | | | | | X | | | |
| geogr. Länge Ost | | | | | X | | | |
| geogr. Länge West | | | | | X | | | |
| Schaltverzögerung | | | | | X | | | |
| T min (Reduz.) | | X | | | | | | |
| T max (Soll) | | X | | | | | | |
| Frostschutz +5°C | | X | | | | | | |
| Lux | | | | X | | | | |
| Impulsbeginn | | | X | | | X | | |
| Impulsdauer | | | | | | X | | |
| Reset | X | X | X | X | | X | | |
| PIN - Code | O | O | O | O | O | O | | |
| Sommer/Winter | X | X | X | | | X | | |
| Automatik | X | X | X | X | X | X | | |
| Ein permanent | O | O | | O | O | O | | |
| Aus permanent | O | O | X | O | O | O | | |
| Hilfe | O | O | O | O | O | O | | |
| X = standard O = Option | | | | | | | | |

Tabelle 2 veranschaulicht für die Funktion einer einkanaligen Schaltuhr eine gestufte Folge von Hauptmenüpunkten, Untermenüpunkten und Zählereinstellpunkten.

In der linken Spalte sind alle vorzusehenden Hauptmenütexte angegeben, die in die Texttabelle selbstverständlich in dichter Folge eingetragen sind. Von dort gibt es jeweils einen Verweis auf das zugehörige Untermenü oder Zählerstellmenü, die in der zweiten bzw. dritten Spalte zu finden sind.

Zu den vier Hauptmenüpunkten "Relais 1", "Programm 1" usw. ist selbstverständlich jeweils das Einstellmenü anzuschließen. Sind mehrere Relais in einer Mehrkanal-Schaltuhr vorhanden, kommen weitere Hauptmenüpunkte hinzu. Selbstverständlich lassen sich auch die Punkte "Progr. 1" bis "Progr. 4" aus dem Hauptmenü in ein Untermenü ausgliedern. An diese sind dann die untergeordneten Einstellmenüpunkte anzuschließen. Das Hauptmenü beinhaltet dann dort nur noch "Relais 1", "Relais 2" etc.

Diese Übersichtstabelle der Funktionsfolgen zeigt die Vielfalt der Gestaltungsmöglichkeiten. Da eine vierzeilige Anzeige vorgesehen ist, sind vier Stufen des Menüs nicht zu überschreiten, wenn aus jeder aktiven Stufe der Texteintrag visualisiert werden soll. Die Folgeschritte in einer Menüstufe lassen sich oft zweckmäßig in Doppel- oder Triplettfeldern darstellen, wie Stunden-Minuten oder Stunden-Minuten-Sekunden oder Tag-Monat-Jahr oder umgekehrt.

**Tabelle 2**

| Hauptmenüpool (Menü-Taste) | Untermenü 1 (Menü-Taste) | Dateneingabebereich (+/- Tasten) | |
|---|---|---|---|
| D, F, GB... | deutsch | | |
| | francais | | |
| | english | | |
| | etc. ... | | |
| | | | |
| Uhrzeit | | Stunden | 0-23 |
| | | Minuten | 0 - 59 |
| | | | |
| | | | |
| Datum | | Tag | 1 - 31 |
| | | Monat | 1 - 12 |
| | | Jahr | (19)95 - (20)30 |
| | | | |
| | | | |
| Relais 1 Progr 1 | | Ein | 0 - 23, 0 - 59 (h, m) |
| Relais 1 Progr 2 | | Aus | 0 23, 0 59 (h, m) |
| Relais 1 Progr 3 | | Wochentage | Mo Di Mi Do Fr Sa So |
| Relais 1 Progr 4 | | | |
| (Relais 2) | | | |
| | | | |
| Geogr. Länge | | Ost / West Winkelgrad | 0 - 179 |
| | | Winkelminuten | 0 - 59 |
| Geogr. Breite | | Nord / Süd Winkelgrad | 0 - 89 |
| | | Winkelminuten | 0 - 59 |
| | | | |
| Schaltverschiebung | | Minuten | - 60 ... + 60 |
| | | | |
| T min in °C | | + 5 ... + 35 | |
| T max in °C | | + 5 ... + 35 | |
| | | | |
| Frostschutz + 5°C | | | |
| | | | |
| Lux | | Lux | 10, 20 .. 100, 200, ... 1000, 2000 |
| | | | |
| Impulsbeginn | | Stunden | 0 - 23 |
| Impulsdauer | | Minuten | 0 - 59 |
| | | Sekunden | 0 - 59 |
| | | | |
| Reset | Gesamt | | |
| | Progr. Relais 1 | | |
| | Nein | | |
| | | | |
| PIN - Code | | 1. und 2. Stelle | 0 - 99 |
| | | 3. und 4. Stelle | 0 - 99 |
| | | | |
| Sommer/Winter | Ja | | |
| | Nein | | |
| | | | |
| Betriebsart | Automatik | Betriebsbild aktuell | |
| | Ein permanent | | |
| | Aus permanent | | |
| | | | |

In den Tabellen 3 - 9 ist übersichtlich dargestellt, wie die Vorrichtung, wenn sie als Einkanal-Schaltuhr, d.h. mit nur einem Relaisausgang, eingestellt wird.

In der linken Spalte ist jeweils die vorher gedrückte Taste angegeben. In der zweiten Spalte ist das Anzeigebild und in der dritten Spalte ist ein Funktionskommentar jeweils dargestellt.

Vom Hauptmenü ist jeweils der aktuelle Punkt in der obersten Zeile und in negativer Darstellung gebracht. Im Einstellmenü sind die aktuell zu beeinflussenden Zählerstellen blinkend vorgesehen. Die Zahlen sind möglichst über zwei Zeilenhöhen ausgebildet, wenn nur eine Uhrzeit, Zahl oder ein Datum anzuzeigen ist.

In Tabelle 6 sind im 1. und 5. Block dargestellt, wie beispielsweise die Ein- und Ausschaltzeiten zu "Progr. 1" und "Progr. 2" bestimmten Wochentagen, hier Montag bis Freitag, zugeordnet werden. Im weiteren Programmierverlauf werden dann die Ein- und Ausschaltzeiten von "Progr. 3" den beiden letzten Wochentagen zugeteilt.

Die Vergabe einer PIN-Zahl, mit der ein späteres Verstellen des Programmes durch Unbefugte verhindert werden kann, ist beispielhaft gezeigt. Die Einstellbarkeit von Hundertergruppen hat sich gegenüber einer Dekadeneinstellung als bequemer erwiesen.

In Tab. 9 ist im Hauptmenüpunkt "Automatik" der Übergang zum Schaltbetriebszustand vorgesehen.

In diesem werden die aktuelle Betriebsdaten laufend zur Anzeige gebracht. Es sind verschiedene Arten der Anzeige programmgemäß vorsehbar, die beispielhaft dargestellt sind und sich an bekannten, fest markierten Anzeigevorrichtungen orientieren. Die übersichtlich angeordneten Elemente sind eine digitale aktuelle Uhrzeit- und Datumsanzeige, sowie eine balken- oder sektormäßigen Schaltzeitendarstellung mit Skalierungsangaben. Eine rastermäßige Gliederung der Balken erleichtert die Übersicht.

Aus dem Betriebsanzeigezustand kann jederzeit zum Hauptmenü zurückgekehrt werden und der Einstellbetriebszustand zurückgeholt werden, wenn die OK-Taste bedient wird. Die nächsten Menüzustände sind dann eine Dauereinschaltung und weiter eine Dauerausschaltung, die zu Testzwecken oder in Sonderfällen nützlich sind. Von dort wird der Beginn des Hauptmenüs durch einen Menütastendruck erreicht.

Fig. 1 zeigt ein Blockschaltbild der Vorrichtung. Der Mikroprozessor (MP) enthält einen Programmspeicher (PS), der die Programmteile des Betriebsprogrammes, der Menübearbeitung und der Darstellung der Menütexte und Zählerspeicherinhalte enthält. Ein weiterer Speicherteil (MTS) dient der Haltung des Menüpools und der Menütexte. Weiterhin sind Zählerspeicher (ZS) für die Zählspeicherinhalte vorgesehen, die der Zwischenspeicherung beim Zählen der Tastenimpulse als auch der Bereitstellung der Zählwerte für die Vergleichsfunktion des Betriebsprogrammes dienen.

Weiterhin sind Merkerzellenspeicher (MZS) vorgesehen, die den jeweiligen aktuellen Zustand des Menüs halten.
Weiterhin sind Bildspeicherbereiche (BS) vorgesehen, die die verschiedenen Bilddarstellungen als auch das aktuell darzustellende Bild beinhalten.

Für die Schaltuhrfunktion ist ein Zeitimpulsgeber (CL) vorgesehen, dessen Impulse in einen Zähleingang eines Tageszeitzählers (Tz) eingegeben werden, dessen Überlaufsignale in den Eingang eines Datumzählers (Dt) gegeben werden.

Die Daten des darzustellenden Bildes werden aus dem Bildspeicher (BS) über eine Ansteuereinheit (DC) an die Anzeigevorrichtung (D), die eine Punktmatrix ist, übergeben.

Zur Darstellung von vier Zeilen sind zweckmäßig vertikal mindesten 32 Punkte vorzusehen. Die Zeilenlänge ist zweckmäßig 128 Punkte. Eine höhere Auflösung erbringt bei höherem Aufwand eine bessere Zeichenwiedergabe oder ermöglicht die Darstellung weiterer Zeilen, falls komplexere Funktionen zu programmieren sind.

Eingangsseitig sind die vier Bedientasten (Menü, OK, T+, T-,) angeschlossen und ggfls. drei Auswahlschalter (S1, S2, S3), die der codierten Auswahl der Funktion des jeweiligen Schaltgerätetyps dienen.

Für Thermo- oder Dämmerungssystemfunktionen ist ein Meßsignaleingang (ME) vorgesehen, der an einen Analog-Digitalwandler (A/D) führt.

Ausgangsseitig schaltet der Mikroprozessor (MP) ggfls. über einen Verstärker, mindestens ein Relais (R1), dessen Kontakt (RK) extern zu beschalten ist.

Die gesamte Schaltung ist in einem Reihenmontage-Standardgehäuse (G) von etwa 35 mm Breite gemäß Fig. 2 zusammen mit einem Netzteil unterzubringen. Die Frontseite ist überwiegend mit der Anzeigevorrichtung (D) belegt und darunter mit zwei und zwei Tasten (Menü, Ok, T-, T+) bestückt, die gut mit einem oder besser mit zwei benachbarten Fingern zu bedienen sind.

Wenn auf die Menütaste (Menü) verzichtet wird, dienen die Zählstelltasten (T+, T-) zum Weiterschalten im Menü. Es ist dann im Rahmen der Logik, auch die Zurückzähltaste (T-) für ein Rückschalten im Menü nutzbar zu machen. Die Vorwärtszähltaste (T+) wird sinnvoller Weise rechts von der Zurückzähltaste (T-) angeordnet, da ein Weiterschreiten, z.B. auch bei der Wochentaganzeige, dann mit der rechten Taste (T+) nach rechts läuft und umgekehrt mit der linken Taste (T-) nach links. Im Menü entspricht analog ein Fortschreiten einem Schritt nach unten in der Darstellung der Punkte.
Alternativ ist es ergonomisch, die Vorwärtszähltaste (T+) oben und die Zurückzähltaste (T-) darunter anzuordnen. Die beiden anderen Tasten (OK, Menü) liegen dann vorzugsweise rechts daneben.

## Patentansprüche

1. Einbauschaltuhr mit einem Mikroprozessor (MP) mit einem zugehörigen Steuerprogramm, einem Zeittaktgeber (CL) mit Eingabetasten zu einer Programmauswahl, zu einer Einstellung von programmierten Zählern (ZS) sowie einer jeweiligen Wahlbestätigung und mit einer Anzeigevorrichtung (D) zu einer Programm- und Betriebsdatenanzeige sowie mit mindestens einem Meßsignaleingang (ME), dessen Meßsignal in einem Analog-Digitalwandler (A/D) digitalisiert wird und dann programmgemäß verarbeitet wird, sowie mit mindestens einem ausgangsseitig angeschlossen gesteuerten Schalter (RK), wobei das Steuerprogramm ein tastensteuerbares Menüprogramm mit einem Hauptmenü und Untermenüs und Zähler-Einstellmenüpunkten der programmierten Zähler sowie ein Menüanzeigeprogrammteil und Zählerdarstellungsprogrammteilen umfaßt,
dadurch gekennzeichnet, daß das Programm ein Leitmenü umfaßt, welches über eine Sondertaste oder über eine codierte Schalterkombination (S1, S2, S3) auszuwählen ist und mit dem jeweils einem aus verschiedenen darstellbaren Schaltgerätetypen, wie Schaltuhr, Thermostatschaltuhr, Alarmuhr, Dämmerungsschalter und Impulsuhr, ausgewählten Schaltgerätetyp jeweils eine geeignete Auswahl von Hautpmenüpunkten zugeordnet werden kann, und daß das Menüprogramm ein Sprachenauswahlmenü umfaßt, in dem verschiedenen Sprachangaben jeweils eine Menütexttabelle in der entsprechenden Sprache zugeordnet sind, die jeweils menüauswahlgemäß zur Anzeige zu bringen sind, wozu die Anzeigevorrichtung (D) eine mehrzeilig alphanummerisch ansteuerbare Punktmatrix ist, und daß das Menüanzeigeprogrammteil abhängig von einem jeweils angewählten Menüpunkt, falls dieser ein Hauptmenüpunkt ist, den Tabellentext von diesem und mehreren folgenden Hauptmenüpunkten zur Anzeige bringt oder falls dieser ein Untermenüpunkt ist, den Tabellentext von diesem und mindestens dem zugehörigen Hauptmenüpunkt, und ggfls. mind. eine zugehörigen Zählerdarstellung auf der Anzeigevorrichtung (D) zur Darstellung bringt.

2. Einbauschaltuhr nach Anspruch 1, dadurch gekennzeichnet, daß das Steuerprogramm jeweils bei einer Betätigung einer Menütaste (Menü) den jeweils auf den z.Zt. aktivierten Menüpunkt folgenden Menüpunkt ansteuert und aktiviert und jeweils bei einer Betätigung einer Wahlbestätigungstaste (Ok), falls ein dem aktuellen Menüpunkt untergeordneter Menüpunkt gegeben ist, diesen ansteuert und aktiviert, oder falls dem aktivierten Menüpunkt ein Zählereinstellmenüpunkt folgt, dieser angesteuert und aktiviert wird, und falls kein weiterer gleichrangiger Menüpunkt dem jeweils aktuellen folgt, der ursprüngliche Hauptmenüpunkt wieder aktiviert und angesteuert wird, und jeweils wenn ein Zählereinstellmenüpunkt verlassen wurde, der jeweilige Zählerstand in eine den jeweiligen Zählereinstellmenüpunkt zugeordneten Speicher eines Ablaufsystemprogramms gespeichert wird.

3. Einbauschaltuhr nach Anspruch 2, dadurch gekennzeichnet, daß dann, wenn einer der Zählereinstellmenüpunkte aktiviert ist, jeweils bei einer Betätigung einer Zählereinstelltaste (T+, T-) ein Auf- bzw. Abzählen des gewählten Zählers erfolgt und die Menütaste (Menü) als Zählereinstelltaste fungiert.

4. Einbauschaltuhr nach einem der vorgenannten Ansprüche, dadurch gekennzeichnet, daß das Steuerprogramm jeweils, wenn ein Betriebsschaltmenüpunkt (Automatik) aktiviert ist, aktuelle Betriebszustände und eine Schaltprogrammübersicht zur Anzeige bringt, die als ein lineares Balkendiagramm oder als ein Ringsektordiagramm ausgestaltet ist.

5. Einbauschaltuhr nach einem der vorstehenden Ansprüche, dadurch gekennzeichnet, daß die Zählerdarstellungen Einzelzähler, paarweise Dekaden oder Hundertergruppen oder Stunden-Minutenzähler, triplettweise Tag-Monat-Jahrzähler oder Jahr-Monat-Tagzähler sowie eine Wochentage-Zählerzeile umfassen, die menügemäß anzuzeigen sind.

6. Einbauschaltuhr nach Anspruch 5, dadurch gekennzeichnet, daß die Zählerdarstellungen des Stunden-Minutenzählers und/oder des Tag-Monat-Jahrzählers bzw. Jahr-Monat-Tagzählers in einer Großzifferndarstellung menügemäß anzuzeigen sind.

7. Einbauschaltuhr nach einem der Ansprüche 1 bis 6, dadurch gekennzeichnet, daß der Tabellentext des jeweils aktivierten Menüpunktes darstellungsmäßig hervorgehoben ist.

8. Einbauschaltuhr nach einem der Ansprüche 5 bis 7, dadurch gekennzeichnet, daß die Zählerdarstellung eines jeweils aktivierten Zählerbereiches blinkend gesteuert ist.

9. Einbauschaltuhr nach Anspruch 1, dadurch gekennzeichnet, daß das Meßsignal (ME) ein Temperaturmeßsignal ist und in einem Thermostatschaltprogramm oder Thermostatschaltuhrprogramm genutzt wird oder daß das Meßsignal (ME) ein Helligkeitssignal ist und in einem Dämmerungsschalter oder Dämmerungsschaltuhrprogramm genutzt wird.

10. Einbauschaltuhr nach einem der vorstehenden Ansprüche, dadurch gekennzeichnet, daß sie in einem Gehäuse nach der Norm für Schalttafeleinbaugeräte oder für Installationseinbaugeräte angeordnet ist.

11. Einbauschaltuhr nach Anspruch 1, dadurch gekennzeichnet, daß die Anzeigevorrichtung (D) vierzeilig alphanummerisch ansteuerbar ist und insgesamt mindestens 128 x 32 Matrixpunkte hat.

12. Einbauschaltuhr nach Anspruch 3, dadurch gekennzeichnet, daß sie unter der Anzeigevorrichtung (D) die drei Eingabetasten (Ok, T-, T+) oder vier Eingabetasten (Menü, Ok, T-, T+) trägt.

13. Einbauschaltuhr nach Anspruch 12, dadurch gekennzeichnet, daß die Zählerstelltasten (T-, T+) nebeneinander in einem Fingerabstand angeordnet sind, wobei die Heraufzähltaste (T+) rechts von der Zurückzähltaste (T-) angeordnet ist.

## Claims

1. Built-in time switch with a micro-processor (MP) with an associated control program, a clock (CL) with input keys for program selection, for setting programmed counters (ZS) and for individual selection confirmation, and with a display device (D) for displaying program and operational data, together with at least one measuring signal input (ME), the measuring signal of which is digitalised in an analogue / digital converter (A/D) and then processed according to program, as well as at least one controlled switch (RK), connected on the output side, with the control program containing a key-controllable menu program, with a main menu and sub-menus and counter setting menu items for the programmed counter, as well as a menu display program section and counter display program sections, distinguished by the fact that the program contains a guide menu, which is to be selected by means of a special key or by means of a coded switch combination (S1, S2, S3), and with which, in each case, an appropriate selection of main menu items can be allocated to one of several representable types of switching apparatus, such as time switches, thermostat time switches, alarm clocks, dimming switches and pulse clocks, and selected types of switching apparatus, and that the menu program contains a language selection menu, in which various language details are in each case allocated to a menu text table in the corresponding language, which in each case can be displayed through menu selections, for which purpose the display device (D) is a multi-line alpha-numeric selectable dot matrix, and that the menu display program section, depending on a menu item selected in each case, should this be a main menu item, causes the table text of this and of several subsequent main menu items to be displayed or, should this be a sub-menu item, causes the table text of this and of at least the associated main menu item to be displayed, together, if applicable, with at least one associated counter display, on the display device (D).

2. Built-in time switch as Claim 1, distinguished by the fact that, when an individual menu key (menu) is activated, the control program selects the individual menu item following on from the menu item activated at the time, and, each time a selection confirmation key (OK) is activated, should there be a given menu item which is subordinate to the current menu item, selects and activates it, or, if a counter setting menu item follows on from the menu item activated, this is selected and activated, and if no further menu item at the same level follows on from the current item at any time, the original main menu item is again activated and selected, and when an individual counter setting menu item is left the individual counter reading is stored into a memory in a system running program which is allocated to the counter setting menu item in question.

3. Built-in time switch as Claim 2, distinguished by the fact that when one of the counter setting menu items is activated, in each case by activation of a counter setting key (T+, T-), the reading on the selected counter is increased or reduced and the menu key (menu) functions as a counter setting key.

4. Built-in time switch as one of the preceding claims, distinguished by the fact that in each case when an operating switch menu item (automatic system) is activated, the control program causes updated operating statuses and a switching program summary to be displayed, the display taking the form of a linear bar chart or a ring sector diagram.

5. Built-in time switch as one of the preceding claims, distinguished by the fact that the counter displays contain individual counters, paired decades or hundred groups, or hour-minute counters, triplet-type day-month-year counters or year-month-day counters, together with a weekday counter line, which can be displayed according to menu.

6. Built-in time switch as Claim 5, distinguished by the fact that the counter displays of the hour-minute counter and / or the day-month-year counter or year-month-day counter are to take the form of a large-figure display according to menu.

7. Built-in time switch as one of Claims 1 to 6, distinguished by the fact that the table text of the menu item activated at any time is highlighted as part of the display.

8. Built-in time switch as one of Claims 5 to 7, distinguished by the fact that the counter display of a counter range activated at any time is programmed to flash.

9. Built-in time switch as Claim 1, distinguished by the fact that the measuring signal (ME) is a temperature measuring signal and is used in a thermostat switching program or thermostat time switch program, or that the measuring signal (ME) is a brightness signal and is used in a dimming switch or dimming time switch program.

10. Built-in time switch as one of the preceding claims, distinguished by the fact that it is mounted in a housing in accordance with the standard for built-in switchboard equipment or for equipment built in during installation.

11. Built-in time switch as Claim 1, distinguished by the fact that the selectable display device (D) is four-line alpha-numeric and has at least 128 x 32 matrix dots in total.

12. Built-in time switch as Claim 3, distinguished by the fact that there are three input keys (OK, T-, T+) or four input keys (Manu, OK, T-, T+) below the display device (D).

13. Built-in time switch as Claim 12, distinguished by the fact that the counter setting keys (T-, T+) are mounted next to each other and can be operated by two adjacent fingers, with the "Plus" key (T+) being mounted to the right of the "Minus" key (T-).

## Revendications

1. Dispositif de commutation à temps à encastrer comprenant un microprocesseur (MP) avec un programme de commande correspondant, un générateur de rythme (CL) avec un clavier d'entrée pour une sélection de programmes, un réglage de compteur programmés (ZS) ainsi qu'une confirmation de sélection, et avec un dispositif d'affichage (D) afférent pour l'affichage de programmes et de données de service, ainsi qu'au moins une entrée de signaux de mesure (ME) dont le signal est numérisé dans un convertisseur analogique/numérique (A/D), puis traité conformément au programme, et avec, au moins, un commutateur (RK) à commande, qui est raccordé, du côté sortie, le programme de commande comprenant un programme de mesure, commandé par touches, avec un menu principal, des sous-menus et des options de de menus de réglage des compteurs programmés ainsi qu'un programme partiel d'affichage de menus et des programmes partiels de représentation des compteurs,
caractérisé en ce que
le programme comprend un programme principal, sélectionnable à l'aide d'une touche spéciale ou par l'intermédiaire d'une combinaison de commutateurs codée (S1, S2, S3) et à l'aide duquel une sélection adéquate d'options du menu principal peut être attribuée à un type d'appareil de commutation choisi parmi différents types d'appareils de commutation affichables, tels que minuteries, commutateurs à temps thermostatiques, commutateurs à temps d'alarme, commutateurs crépusculaires et horloges d'impulsions,
et que le programme de menus comprend un menu de sélection de langues dans lequel une table de textes rédigés dans la langue en question est coordonnée à chacune des différentes indications de langue et affichée conformément à la sélection, le dispositif d'affichage (D) étant une matrice à points à commande alphanumérique multiligne
et que le programme partiel d'affichage de menus, affiche le texte de la table de cette option et de plusieurs options suivantes du menu principal en fonction de l'option de menu sélectionnée, quand celle-ci est une option du menu principal, ou, quand il s'agit d'une option d'un sou-menu, le texte de la table de cette option de sous-menu et, au moins, celui d'une option du menu principal et, le cas échéant, au moins une représentation de compteurs correspondante, visualisable sur le dispositif d'affichage (D).

2. Dispositif de commutation à temps à encastrer selon la revendication 1,
caractérisé en ce que,
lors de chaque actionnement d'une touche de menu (Menü), le programme de commande excite et active l'option de menu suivant celle actuellement activée et que, lors de chaque actionnement d'une touche de confirmation de sélection (OK), il excite et active une option de menu subordonnée à l'option de menu actuelle, pour autant qu'une telle option subordonnée existe, ou qu'il excite et active une option de menu de réglage de compteur faisant suite au point de menu activé ou bien que, lorsque l'option de menu actuelle n'est suivie d'aucune autre d'égale importance, l'option de menu principal initiale est de nouveau excitée et activée, l'état du compteur étant mémorisé dans une mémoire de programme de système d'exécution coordonnée à l'option de menu de réglage de compteur en question, chaque fois qu'une option de menu de réglage de compteur a été quittée.

3. Dispositif de commutation à temps à encastrer selon la revendication 2,
caractérisé en ce que,
quand l'une des options de menu de réglage de compteurs est activée, un comptage croissant ou décroissante du compteur sélectionné est effectuée lors de chaque actionnement d'une touche de réglage de compteurs (T+, T-), la touche de menu agissant alors en tant que touche de réglage du compteur.

4. Dispositif de commutation à temps à encastrer selon d'une des revendications précédentes,
caractérisé en ce que,
lors de chaque actionnement d'une option de menu de commutation de service (automatique) le programme de commande est activé et des états de service actuels ainsi qu'une vue d'ensemble des programmes de commutation sont affichés sous forme de graphiques de Gantt linéaire ou autres diagrammes.

5. Dispositif de commutation à temps à encastrer selon l'une des revendications précédentes,
caractérisé en ce que
les représentations des compteurs exposent des compteurs individuels, des couples de décades ou des groupes de centaines ou des compteurs heure-minute, des compteurs triples jour-mois-année ou année-mois-jour ainsi que des lignes de comptage des jours de la semaine, qui sont affichés conformément au menu.

6. Dispositif de commutation à temps à encastrer selon la revendication 5,
caractérisé en ce que
les représentations des compteurs heure-minute et/ou jour-mois-année ou année-mois-jour sont affichés en grands chiffres conformément au programme.

7. Dispositif de commutation à temps à encastrer selon l'une des revendications 1 à 6,
caractérisé en ce que
le texte de la table de chaque option de menu activée est préaccentué à l'affichage.

8. Dispositif de commutation à temps à encastrer selon l'une des revendications 5 à 7,
caractérisé en ce que
la représentation des compteurs de chaque zone de compteurs activée est commandée clignotante.

9. Dispositif de commutation à temps à encastrer selon la revendication 1,
caractérisé en ce que
le signal de mesure (ME) est un signal de mesure de température et est utilisé dans un programme de commutation thermostatique ou d'horloge de commutation thermostatique ou
que le signal de mesure (ME) est un signal de luminosité utilisé pour un commutateur crépusculaire ou un programme d'horloge de commutation crépusculaire.

10. Dispositif de commutation à temps à encastrer selon l'une des revendications précédentes,
caractérisé en ce qu'il est
installé dans un boîtier conformément à la norme en vigueur pour les appareils destinés à être encastrés dans des panneaux de distribution ou dans des installations.

11. Dispositif de commutation à temps à encastrer selon la revendication 1,
caractérisé en ce que
le dispositif d'affichage (D) peut être pourvu d'une commande alphanumérique quatre lignes et contient, au moins, un total de 128 x 32 points de matrice.

12. Dispositif de commutation à temps à encastrer selon la revendication 3,
caractérisé en ce
les trois touches d'entrée (OK, T-, T+) sont placées sous le dispsitif d'affichage (D).

13. Dipositif de commutation selon la revendication 12,
caractérisé en ce que
les touches de réglage du compteur (T-, T+) sont disposées l'une à côté de l'autre, à un intervalle d'un doigt, la touche de comptage croissant (T+) étant à droite de la touche de comptage décroissant (T-).
